# EUROPÄISCHE PATENTSCHRIFT

(11) **EP 0 787 511 B1**
(45) Veröffentlichungstag und Bekanntmachung des Hinweises auf die Patenterteilung: **31.10.2001**
(21) Anmeldenummer: 97100412.2
(22) Anmeldetag: 11.01.1997
(51) Int. Cl.: A63C 9/00

(54) **Halteteile, insbesondere Befestigungsplatte, zur Halterung von Bindungen an Snowboards oder dergleichen**
Fixing parts, especially basic plate, for holding bindings on snowboards or the like
Elément de support, notamment plaque d'attache, pour arrêter de fixations sur de surf des neiges ou analogues

(30) Priorität: 02.02.1996 DE 19603522
(43) Veröffentlichungstag der Anmeldung: 06.08.1997
(73) Patentinhaber: Marker Deutschland GmbH, 82438 Eschenlohe (DE)
(72) Erfinder: Keller, Alexander, 82497 Unterammergau (DE); Lehner, Edwin, 82490 Farchant (DE)
(74) Vertreter: Patentanwalts-Partnerschaft Rotermund + Pfusch

(56) Entgegenhaltungen:
- WO-A-95/19205
- FR-A- 1 307 982
- US-A- 5 261 689

## Beschreibung

Die Erfindung betrifft ein Halteteil, insbesondere eine Befestigungsplatte, zur Halterung von Bindungen an Gleitbrettern, insbesondere Snowboards, mit im Halteteil vorgesehenen Löchern zur Aufnahme von Befestigungsschrauben, die unter Verspannung des Halteteils auf dem Gleitbrett bzw. Snowboard in vorgegebene bzw. vorgebbare Schraubenaufnahmen am Gleitbrett bzw. Snowboard eindrehbar sind, wobei die Löcher ein derartiges Lochmuster bilden, daß das Halteteil in unterschiedlichen Lagen relativ zu den Schraubenaufnahmen auf dem Gleitbrett bzw. Snowboard festlegbar ist.

Übliche Bindungen für Snowboards besitzen typischerweise eine auf der Oberseite des Snowboards aufliegende Basisplatte mit einer großen zentralen Kreisöffnung, deren Umfangsrand mit einer stirnseitigen Verzahnung versehen ist. In diese Kreisöffnung paßt eine im wesentlichen kreisförmige Befestigungsplatte, welche sich mit dem Snowboard verschrauben läßt, wobei die Basisplatte der Snowboardbindung zwischen einem kreisförmigen Randbereich der Befestigungsplatte und der Oberseite des Snowboards kraftschlüssig verspannt und im übrigen auch durch Formschluß festgehalten wird, indem die stirnseitige Verzahnung an der Kreisöffnung der Basisplatte in eine stirnseitige Gegenverzahnung am Umfangsrand der Befestigungsplatte eingreift. Auf diese Weise läßt sich die Basisplatte und damit auch die Snowboardbindung in prinzipiell beliebigen Drehstellungen relativ zu einer vertikalen Hochachse des Snowboards befestigen.

Bei einer aus der US 5 261 689 (WO 93/14835) bekannten derartigen Snowboardbindung sind zur Aufnahme der Befestigungsschrauben an der Befestigungsplatte Lochreihen vorgesehen, derart, daß sich die Befestigungsplatte am Snowboard bei entsprechend geänderter Anordnung der Schrauben in Richtung der Lochreihen verstellen läßt. Dementsprechend kann also die Snowboardbindung in unterschiedlichen Lagen relativ zu den Schraubenaufnahmen montiert werden. Außerdem sind am Snowboard für die Befestigungsschrauben mehrfach angeordnete Schraubenaufnahmen vorgesehen, derart, daß die Lochreihen an der Befestigungsplatte in Kombination mit den Schraubenaufnahmen am Snowboard in Längs- und Querrichtung des Snowboards versetzte Anordnungen der Bindung erlauben.

Aufgabe der Erfindung ist es nun, die Verstellung bzw. Versetzung der Bindung zu vereinfachen und/oder zusätzliche Schraubenaufnahmen am Gleitbrett bzw. Snowboard zu erübrigen.

Diese Aufgabe wird erfindungsgemäß bei einem Halteteil der eingangs angegebenen Art dadurch gelöst, daß das Lochmuster eine zweidimensionale Verstellung des Halteteils bzw. der Befestigungsplatte - in zwei zueinander senkrechten und zur Oberseite des Gleitbretts bzw. Snowboards etwa parallelen Richtungen - zuläßt.

Die Erfindung beruht auf dem allgemeinen Gedanken, neben einer Verstellung der Bindungen in Längsrichtung des Gleitbretts bzw. Snowboards auch eine Verstellung in dessen Querrichtung zu ermöglichen, so daß eine besonders vielfältige Abstimmung der Übertragung von Kräften und Momenten zwischen den Füßen bzw. Beinen des Snowboardfahrers und dem Snowboard möglich wird. Dabei wird der Tatsache Rechnung getragen, daß der Snowboardfahrer typischerweise auf dem Snowboard im wesentlichen quer zu dessen Längsachse steht und dementsprechend den Einsatz der einen Längskante des Snowboards mit den Fersen und den Einsatz der anderen Längskante des Snowboards mit den Fußspitzen steuern muß. Durch die Verstellbarkeit der Bindungen in Querrichtung des Snowboards kann den im Fersen- und Fußspitzenbereich unterschiedlichen Fußkräften des jeweiligen Snowboardfahrers in besonderer Weise Rechnung getragen werden.

Im übrigen wird hinsichtlich bevorzugter Merkmale der Erfindung die Ansprüche sowie die nachfolgende Erläuterung der Zeichnung verwiesen, anhand der besonders bevorzugte Ausführungsformen beschrieben werden.

Dabei zeigt
- Fig. 1: eine Draufsicht auf eine erste Ausführungsform einer Befestigungsplatte,
- Fig. 2: ein Schnittbild dieser Platte gemäß der Schnittlinie II-II in Fig. 1,
- Fig. 3: eine der Fig. 1 entsprechende Draufsicht einer abgewandelten Ausführungsform und
- Fig. 4: ein Schnittbild entsprechend der Schnittlinie IV-IV in Fig. 3.

Im Beispiel der Fig. 1 und 2 besitzt die dargestellte Befestigungsplatte 1 in Draufsicht im wesentlichen die Form einer Kreisscheibe, wobei gegebenenfalls am Plattenumfang zumindest eine Aussparung 2 vorhanden sein kann, um die Befestigungsplatte 1 auch dann in eine entsprechend Kreisöffnung einer Basisplatte einer Snowboardbindung (nicht dargestellt) einsetzen zu können, wenn die Bindung oberhalb der Basisplatte eine Störkontur aufweist. Der Umfangsrand der Befestigungsplatte 1 ist unterschnitten ausgebildet, derart, daß ein von der Ebene der Unterseite der Befestigungsplatte vertikal beabstandeter Randbereich 1' gebildet wird, welcher auf seiner Unterseite eine Stirnverzahnung aufweist.

Auf der Oberseite der Befestigungsplatte 1 sind innerhalb eines zum Randbereich 1' konzentrischen inneren Kreisflächenbereiches gegenüber dem Randbereich 1' erhöhte Zonen 3 angeordnet, die als Tritt- bzw. Aufstandsfläche für einen in die nicht dargestellte Snowboardbindung eingesetzten Schuh dienen kann.

In der Mitte der Befestigungsplatte 1 kann eine Zentralbohrung 4 mit relativ großem Durchmesser vorgesehen sein.

Des weiteren sind auf der Oberseite der Befestigungsplatte 1 zwei einander bezüglich des Plattenzentrums diametral gegenüberliegende großflächige Vertiefungen 5 angeordnet, die in der Draufsicht der Fig. 1 jeweils eine der Seitenansicht einer Hantel ähnelnde Form haben. Die Oberseite dieser Vertiefungen 5 liegt vertikal etwas unterhalb der Oberseite des Randbereiches 1' sowie der daran nach radial innen anschließenden Ringzone, in die die Vertiefungen 5 etwas hineinreichen.

Innerhalb der Vertiefungen 5 sind zwei zueinander parallele lange Lochreihen 6 angeordnet. Beidseitig jeder dieser Lochreihen 6 sind jeweils zwei kürzere, zu den Lochreihen 6 parallele Lochreihen 7 angeordnet, welche voneinander in Längsrichtung beabstandet sind und an ihren voneinander abgewandten Enden von der jeweils benachbarten Lochreihe 6 in Längsrichtung überragt werden. Dabei sind die Lochreihen 7 neben der jeweils benachbarten Lochreihe 6 so angeordnet, daß sich quer zur jeweiligen Lochreihe 6 erstreckende kurze Lochreihen ergeben.

Die Rundlöcher der Lochreihen 6 und 7 dienen zur Aufnahme von Befestigungsschrauben 8, welche sich in Gewindebohrungen von (nicht dargestellten) Schraubenaufnahmen am Snowboard eindrehen lassen, wobei beim Festdrehen der Schrauben 8 der Randbereich 1' der Befestigungsplatte 1 mit seiner unterseitigen Stirnverzahnung in eine Gegenverzahnung am Umfangsrand einer Kreisöffnung einer nur in Fig. 2 angedeuteten Basisplatte 9 einer Snowboardbindung eingreift und die Basisplatte 9 zwischen dem Randbereich 1' und der Oberseite des Snowboards fest eingespannt wird.

Die vorgenanten Schraubenaufnahmen am Snowboard sind an den Eckpunkten eines Quadrates (in Fig. 1 punktiert angedeutet) angeordnet. Die Löcher der Lochreihen 6 und 7 sind nun so relativ zueinander angeordnet, daß eine vielfach versetzte Montage der Befestigungsplatte 1 relativ zu den Schraubenaufnahmen möglich wird. In Fig. 1 sind zwei mögliche Arrangements der Befestigungsschrauben 8 innerhalb der Befestigungsplatte 1 mit 8' und 8" gekennzeichnet. Einerseits sind Arrangements möglich, bei denen die Schrauben 8 jeweils in Löchern der langen Lochreihen 6 angeordnet sind. Andererseits besteht die Möglichkeit zu Arrangements, bei denen die Schrauben 8 jeweils in den kurzen Lochreihen 7 - entweder in der Darstellung der Fig. 1 rechts oder links der Lochreihen 6 - angeordnet sind.

Da die Schraubenaufnahmen und somit auch die in sie eingesetzten Befestigungsschrauben jeweils ein Quadrat bilden, kann die Befestigungsplatte 1 gegenüber der in Fig. 1 dargestellten Lage auch um 90° oder ein Vielfaches von 90° verdreht montiert werden, wodurch die mögliche Variabilität der herstellbaren Lagen der Snowboardbindung entsprechend erhöht wird.

Durch die Zentralbohrung 4 läßt sich gegebenenfalls eine auf dem Snowboard angebrachte Markierung erkennen, so daß sich feststellen läßt, ob die Befestigungsplatte 1 in gewünschter Weise zentriert ist.

Die Ausführungsform der Fig. 3 und 4 unterscheidet sich von der Ausführungsform der Fig. 1 und 2 vor allem dadurch, daß die durch Rundlöcher gebildeten Lochreihen 6 jeweils durch zwei Langlöcher 10 ersetzt sind. Die Umgebungszonen 11 der Langlöcher 10 sind gegenüber dem übrigen Boden der Vertiefungen 5 etwas vertieft angeordnet und mit einer Riffelung versehen, die quer zur Längsachse der Langlöcher 10 verläuft. Die vertieften Umgebungszonen 11, welche seitlich der Langlöcher 10 bis in den Bereich eines Umfangsabschnittes der Löcher der benachbarten Lochreihen 7 hineinreichen, bilden eine Führung für Flachbänder 12, welche an ihren Enden jeweils mit Rundlöchern 13 sowie in der Umgebungszone dieser Rundlöcher 13 mit einer unterseitigen Riffelung versehen sind, die in die Riffelung der Umgebungszonen 11 einzugreifen vermag.

Die Rundlöcher 13 der Flachbänder 12 haben jeweils einen Abstand entsprechend den Gewindebohrungen der Schraubenaufnahmen am Snowboard.

Die Befestigung der Befestigungsplatte 1 am Snowboard ist also zunächst derart möglich, daß die Schrauben 8 in die Löcher 13 der Flachbänder 12 eingesetzt werden, welche ihrerseits derart nebeneinander in den Umgebungszonen 11 der Langlöcher 10 aufgenommen sind, daß die Löcher 13 ein Quadrat bilden. Bevor die Befestigungsschrauben 8 fest in die Schraubenaufnahmen des Snowboards eingedreht werden, läßt sich die Befestigungsplatte 1 (mit der Basisplatte 9 der Snowboardbindung) in Längsrichtung der Flachbänder 12 in eine gewünschte Lage verschieben. Nach dem Festdrehen der Schrauben 8 wird die Befestigungsplatte 1 zwischen den Flachbändern 12 und dem Rand der Basisplatte 9 der Snowboardbindung sowie der Oberseite des Snowboards fest verspannt, wobei die Lage der Befestigungsplatte 1 in Längsrichtung der Flachbänder 12 auch formschlüssig durch den gegenseitigen Eingriff der Riffelungen der Flachbänder 12 sowie der Umgebungszonen 11 ineinander gesichert wird, während in Seitwärtsrichtung der Flachbänder 12 ein Formschluß zwischen deren Längsrändern und dem stufenförmigen Übergang zwischen den Umgebungszonen 11 und den erhöhten Zonen 3 bzw. dem angrenzenden Boden der Vertiefungen 5 vorliegt. Die genannten Riffelungen sind mit enger Teilung ausgebildet, so daß sehr eng benachbarte Lagen der Befestigungsplatte 1 einstellbar sind.

Die Flachbänder 12 besitzen an ihren Längsseiten neben den Löchern 13 jeweils kreisbogenförmige Ausnehmungen 14, die mit den entsprechenden Umfangsbereichen der Löcher der Lochreihen 7 in Draufsicht konturengleich sind, sobald die Flachbänder 12 so positioniert sind, daß ihre Löcher 13 mit benachbarten Löchern der Lochreihen 7 jeweils quer zu den Langlöchern 10 erstreckte geradlinige Lochreihen bilden. Da die Dicke der Flachbänder 12 so bemessen ist, daß deren Oberseite in gleicher Ebene wie der Boden der Vertiefungen 5 liegt, wenn die Flachbänder in die Umgebungszonen 11 eingelegt sind, wird dann der Schraubenkopf einer neben einer Ausnehmung 14 in ein Loch der Lochreihen 7 eingesetzten Schraube 8 auf seiner Unterseite gleichförmig auf dem Boden der jeweiligen Vertiefung 5 bzw. dem Rand des jeweiligen Flachbandes 12 abgestützt. Im übrigen ragt der Schraubenschaft etwas in die jeweiligen Ausnehmung 14 hinein, so daß sich die Befestigungsschrauben 8 nur dann neben den Flachbändern 12 in Löcher der Lochreihen 7 einsetzen lassen, wenn die Flachbänder 12 mit ihren Ausnehmungen 14 eine Lage unmittelbar neben den jeweiligen Schraubenschäften einnehmen.

Sobald die Löcher der Lochreihen 7 zur Aufnahme der Befestigungsschrauben 8 benutzt werden, ergeben sich für die Befestigungsplatte 1 der Fig. 3 die gleichen möglichen Lagen wie bei der Befestigungsplatte 1 der Fig. 1. Wenn dagegen die Befestigungsschrauben 8 in die Löcher 13 der Flachbänder 12 eingesetzt werden, können je nach Lage der Flachbänder 12 in den Umgebungszonen 11 einerseits diejenigen Lagen erreicht werden, die sich im Falle der Befestigungsplatte 1 der Fig. 1 bei Benutzung der Löcher der Lochreihen 6 für die Schrauben 8 ergeben; andererseits können auch beliebige Zwischenpositionen erreicht werden.

## Patentansprüche

1. Halteteil, insbesondere Befestigungsplatte (1), zur Halterung von Bindungen an Gleitbrettern, insbesondere Snowboards, mit im Halteteil vorgesehenen Löchern (6,7,10) zur Aufnahme von Befestigungsschrauben (8), die unter Verspannung des Halteteils auf dem Gleitbrett bzw. Snowboard in vorgegebene bzw. vorgebbare Schraubenaufnahmen am Gleitbrett bzw. Snowboard eindrehbar sind, wobei die Löcher ein derartiges Lochmuster bilden, daß das Halteteil in unterschiedlichen Lagen relativ zu den Schraubenaufnahmen auf dem Gleitbrett bzw. Snowboard festlegbar ist,
**dadurch gekennzeichnet,**
**daß** das Lochmuster (6,7,10) eine zweidimensionale Verstellung des Halteteils (1) - in zwei zueinander senkrechten und zur Oberseite des Gleitbretts bzw. Snowboards etwa parallen Richtungen - zuläßt.

2. Halteteil nach Anspruch 1,
**gekennzeichnet**
**durch** eine Ausbildung als im wesentlichen kreisförmige Befestigungsplatte (1), welche in eine entsprechende Kreisöffnung eines Basisteiles (9) der Bindung paßt und dieselbe bezüglich der Kreisachse am Gleitbrett bzw. Snowboard in unterschiedlichen Drehlagen zu verspannen gestattet.

3. Halteteil nach Anspruch 1 oder 2,
**dadurch gekennzeichnet,**
**daß** neben zumindest einer langen Lochreihe (6) parallele kürzere Lochreihen (7) angeordnet sind.

4. Halteteil nach Anspruch 1 oder 2,
**dadurch gekennzeichnet,**
**daß** neben langen Langlöchern (10) bzw. zumindest einer Langlochreihe kürzere Rundlochreihen (7) angeordnet sind.

5. Halteteil nach Anspruch 4,
**dadurch gekennzeichnet,**
**daß** die Umgebungszonen (11) der Langlöcher (10) auf der vom Gleitbrett bzw. Snowboard abgewandten Seite des Halteteils (1) gegenüber Umgebungsbereichen der Rundlochreihen (7) vertieft sind und ein Bett zur Verschiebeführung eines Flachbandes (12) mit Löchern (13) zur Aufnahme der Befestigungsschrauben (8) bilden.

6. Halteteil nach einem der Ansprüche 1 bis 5,
**dadurch gekennzeichnet,**
**daß** die Umgebungszonen (11) der Langlöcher mit einer Riffelung quer zu den Langlöchern (10) versehen sind und daß mit entsprechender Riffelung versehene Flachbänder (12) mit Löchern (13) zur Aufnahme der Befestigungsschrauben (8) auf die Umgebungszonen (11) auflegbar und mittels der Schrauben (8) unter formschlüssigem Eingriff der Riffelungen ineinander mit dem Gleitbrett bzw. Snowboard verspannbar sind, wobei durch feine Riffelungen eine feingerasterte Feineinstellung möglich ist.

7. Halteteil nach einem der Ansprüche 4 bis 6,
**dadurch gekennzeichnet,**
**daß** die Löcher der Rundlochreihen (7) mit Umfangsabschnitten in die vertieften Umgebungszonen (11) hineinragen und daß am Flachband (12) randseitige Aussparungen (14) mit Kreisbogenform vorhanden sind, derart, daß der Querschnitt eines Loches einer Rundlochreihe (7) bei benachbart angeordnetem Flachband (12) nur dann vollständig freigegeben wird, wenn eine Ausnehmung (14) an das jeweilige Rundloch angrenzt.

8. Halteteil nach Anspruch 7,
**dadurch gekennzeichnet,**
**daß** die Dicke des Flachbandes (12) so bemessen ist, daß dessen Oberseite bei in eine Umgebungszone (11) eingelegtem Flachband (12) in gleicher Ebene wie die an das Flachband (12) angrenzende Umgebung (5) benachbarter Rundlöcher (7) liegt.

9. Halteteil nach einem der Ansprüche 1 bis 8,
**dadurch gekennzeichnet,**
**daß** eine Zentralbohrung (4) zur Erkennung einer Markierung auf dem Gleitbrett bzw. Snowboard vorhanden ist.

## Claims

1. A mounting part, in particular an attachment plate (1), for mounting joints to sliding boards, in particular snowboards, with holes (6, 7, 10) provided in the mounting part to receive attachment screws (8), which can be screwed in prescribed or specifiable screw receptacles on the sliding board or snowboard, bracing the mounting part to the sliding board or snowboard, wherein the holes form a hole pattern in which the mounting part can be fixed in various positions relative to the screw receptacles on the sliding board or snowboard,
**characterized by** the fact
that the hole pattern (6, 7, 10) permits a two-dimensional adjustment of the mounting part (1) in two mutually perpendicular directions roughly parallel to the upper side of the sliding board or snowboard.

2. The mounting part according to claim 1,
**characterized**
**by** a configuration as an essentially circular attachment plate (1), which fits into a corresponding circular opening in a basic part (9) of the joint, making it possible to brace the latter to the sliding board or snowboard in varying rotational positions.

3. The mounting part according to claim 1 or 2,
**characterized by** the fact
that parallel, shorter series of holes (7) are arranged next to at least one long series of holes (6).

4. The mounting part according to claim 1 or 2,
**characterized by** the fact
that shorter series of round holes (7) are arranged next to long oblong holes (10) or at least one series of oblong holes.

5. The mounting part according to claim 4,
**characterized by** the fact
that the surrounding zones (11) of the oblong holes (10) on the side of the mounting part (1) facing away from the sliding board or snowboard are recessed relative to surrounding areas of the series of round holes (7), and form a bed for sliding a flat band (12) with holes (13) for holding the attachment screws (8).

6. The mounting part according to one of claims 1 to 5,
**characterized by** the fact
that the surrounding zones (11) of the oblong holes are provided with a corrugation transverse to the oblong holes (10), and that flat bands (12) provided with a corresponding corrugation with holes (13) for holding the attachment screws (8) can be placed on the surrounding zones (11), and braced to the sliding board or snowboard by means of screws (8), the corrugations intermeshing positively, wherein fine corrugations enable a finely tuned precision adjustment.

7. The mounting part according to one of claims 4 to 6,
**characterized by** the fact
that the holes in the series of round holes (7) project into the recessed surrounding zones 911) with peripheral sections, and that circular edge recesses (14) are present on the flat band (12), so that the cross section of a hole in a series of round holes is only released given an adjacent flat band (12) if a recess (14) abuts the respective round hole.

8. The mounting part according to claim 7,
**characterized by** the fact
that the thickness of the flat band (12) is dimensioned in such a way that its upper side with the flat band (12) placed in a surrounding zone (11) lies in roughly the same plane as the environment (5) of adjacent round holes (7) abutting the flat band (12).

9. The mounting part according to one of claims 1 to 8,
**characterized by** the fact
that a central hole (4) is present for recognizing a marking on the sliding board or snowboard.

## Revendications

1. Elément de support, en particulier plaque d'attache (1), pour arrêter des fixations sur des planches de glisse, en particulier des snowboards, avec des trous (6, 7, 10) prévus dans l'élément de support pour recevoir des vis de fixation (8), qui peuvent être posées dans des logements de vis prédéfinis et/ou prédéfinissables sur la planche de glisse et/ou le snowboard, sous précontrainte de l'élément de support sur la planche de glisse et/ou le snowboard, les trous formant un tel modèle de trous que l'élément de support peut être fixé dans différentes positions par rapport aux logements de vis sur la planche de glisse et/ou le snowboard, **caractérisé en ce que** le modèle de trous (6, 7, 10) autorise un réglage à deux dimensions de l'élément de support (1) - dans deux directions perpendiculaires entre elles et à peu près parallèles au côté supérieur de la planche de glisse et/ou du snowboard.

2. Elément de support suivant la revendication 1, **caractérisé par** une réalisation sous forme de plaque d'attache (1) essentiellement circulaire, qui s'adapte dans une ouverture circulaire correspondante d'une pièce de base (9) de la fixation et autorise un serrage de cette dernière dans différentes positions de rotation sur la planche de glisse et/ou le snowboard par rapport à l'axe du cercle.

3. Elément de support suivant l'une des revendications 1 et 2, **caractérisé en ce que** des rangées de trous (7) plus courtes parallèles sont disposées à côté d'au moins une longue rangée de trous (6).

4. Elément de support suivant l'une des revendications 1 et 2, **caractérisé en ce que** des rangées de trous ronds (7) plus courtes sont disposées à côté de longs trous oblongs (10) et/ou au moins d'une rangée de trous oblongs.

5. Elément de support suivant la revendication 4, **caractérisé en ce que** les zones environnantes (11) des trous oblongs (10), sur le côté de l'élément de support (1) opposé à la planche de glisse et/ou au snowboard, sont approfondies par rapport aux zones environnantes des rangées de trous ronds (7) et forment un lit pour le guidage de déplacement d'une bande plate (12) avec des trous (13) pour recevoir les vis de fixation (8).

6. Elément de support suivant l'une des revendications 1 à 5, **caractérisé en ce que** les zones environnantes (11) des trous oblongs sont munies d'une cannelure transversale aux trous oblongs (10), et **en ce que** des bandes plates (12) avec des trous (13) pour recevoir les vis de fixation (8), munies d'une cannelure correspondante, peuvent être placées sur les zones environnantes (11) et être serrées au moyen des vis (8) avec la planche de glisse et/ou le snowboard, avec un engagement mutuel des cannelures par coopération de forme, un réglage fin finement quadrillé étant permis par de fines cannelures.

7. Elément de support suivant l'une des revendications 4 à 6, **caractérisé en ce que** les trous des rangées de trous ronds (7) pénètrent par des sections périphériques dans les zones environnantes (11) approfondies, et **en ce que** des évidements (14) côté bordure en arc de cercle sont présents sur la bande plate (12), de sorte que la section transversale d'un trou d'une rangée de trous ronds (7), une fois la bande plate (12) disposée de façon adjacente, ne peut être totalement dégagée que si un évidement (14) est limitrophe au trou rond respectif.

8. Elément de support suivant la revendication 7, **caractérisé en ce que** l'épaisseur de la bande plate (12) est dimensionnée de sorte que le côté supérieur de cette dernière, une fois la bande plate (12) insérée dans une zone environnante (11), se situe dans le même plan que la cavité (5) de trous ronds (7) adjacents limitrophe à la bande plate (12).

9. Elément de support suivant l'une des revendications 1 à 8, **caractérisé en ce qu'**un trou central (4) est prévu pour l'identification d'un repère sur la planche de glisse et/ou le snowboard.
